# FASCICULE DE BREVET EUROPEEN

(11) **EP 0 539 815 B1**
(45) Date de publication et mention de la délivrance du brevet: **13.12.1995**
(21) Numéro de dépôt: 92117772.1
(22) Date de dépôt: 17.10.1992
(51) Int. Cl.: F01P 3/02, F02F 1/14

(54) **Moteur à combustion interne avec circuit de refroidissement perfectionné**
Brennkraftmaschine mit verbessertem Kühlkreislauf
Internal combustion engine with improved cooling system

(30) Priorité: 31.10.1991 FR 9113606
(43) Date de publication de la demande: 05.05.1993
(73) Titulaire: SMH Management Services AG, CH-2501 Biel (CH)
(72) Inventeur: Wenger, Urs, CH-4900 Langenthal (CH); Jenni, Hans Rudolf, CH-4900 Langenthal (CH); Goetti, Hans Peter, CH-5732 Zetzwil (CH)
(74) Mandataire: Thérond, Gérard Raymond

(56) Documents cités:
- EP-A- 0 356 227
- EP-A- 0 450 067
- FR-A- 2 323 020
- US-A- 4 108 118

## Description

La présente invention a pour objet un moteur à combustion interne dont le circuit perfectionné de refroidissement par liquide permet de tendre vers les conditions de fonctionnement optimum réduisant en conséquence de façon très significative les taux de produits nocifs dans les gaz d'échappement.

Pour augmenter le rendement thermique et réduire le caractère polluant des moteurs à combustion interne, la recherche s'est orientée à la fois vers le perfectionnement du fonctionnement interne du moteur, et vers celui du traitement des gaz d'échappement, principalement par post-combustion thermique ou catalytique. Pour obtenir une teneur faible en produits nocifs, il est très souvent nécessaire de faire appel à ces deux types d'amélioration dans la même réalisation technique.

La présente invention relève de la première catégorie de perfectionnements, en agissant au niveau du mode de circulation du liquide de refroidissement : pour obtenir un rendement thermique optimum, il est en effet important de maintenir une température de fonctionnement régulière, en tout point du moteur. Or, dans les moteurs actuellement connus, et plus particulièrement dans les moteurs à cylindres en ligne, le liquide de refroidissement circule parallèlement à l'axe du vilebrequin et de façon plus générale à l'alignement des cylindres, dans l'espace se trouvant entre les cylindres et le bloc-cylindres (figures 1 et 2). Quelles que soient les améliorations apportées (accélération, surpression, composition du liquide de refroidissement, etc.), il existe toujours un gradient de température entre l'entrée et la sortie du liquide de refroidissement, et donc une température dans la chambre de combustion du premier cylindre différente de celle du dernier cylindre. De plus, le liquide de refroidissement n'ayant pas toujours la même section d'écoulement, il se crée nécessairement, entre le bloc-cylindres et les cylindres, des zones de turbulence, génératrices de points chauds néfastes au fonctionnement optimal du moteur.

Le document FR 2 323 020 décrit par exemple un dispositif dans lequel le fluide de refroidissement est admis, puis évacué, dans une direction générale perpendiculaire au plan d'alignement des cylindres, mais dont l'évidemment annulaire autour de chaque chemise de cylindre est cloisonné par au moins une nervure pourvue d'une ouverture de communication prévue pour produire une turbulence du fluide de refroidissement au niveau du siège de la soupape d'échappement.

Selon l'invention, on a pu remédier aux inconvénients précités grâce aux caractéristiques de la revendication 1 et en réalisant un bloc-cylindres et sa culasse conçus d'une part de telle sorte que le liquide de refroidissement circule perpendiculairement au plan d'alignement des cylindres, les orifices d'entrée et les orifices de sortie se trouvant sur une même face du moteur, - de préférence du côté de l'admission - , les orifices de sortie ayant en outre une section plus petite que les orifices d'entrée pour créer une légère surpression, d'autre part de telle sorte que ledit liquide de refroidissement circule autour des cylindres dans un espace de section uniforme, le passage du bloc-cylindres à la culasse s'effectuant par des cheminées, celles aménagées entre le bloc-cylindres et la collerette de la chemise ayant une section inférieure du côté entrée/sortie du liquide de refroidissement, par rapport à celles situées à l'opposé.

Les perfectionnements selon l'invention trouvent leur application dans tous les types de moteurs quel que soit le mode de fonctionnement , le nombre et la disposition des cylindres, la cylindrée ou le carburant utilisé.

Afin de mieux comprendre l'invention et d'en faire apparaître plus clairement d'autres buts, caractéristiques, détails et avantages, la description détaillée ci-après concerne, à titre d'exemple non limitatif, un moteur à 4 temps, de 2 cylindres en ligne à chemise humide, de 250 cc et à essence.

Aux dessins annexés :
- les figures 1 et 2 représentent le schéma de principe de la circulation du liquide de refroidissement dans un moteur conventionnel;
- les figures 3 et 4 représentent le schéma de principe de la circulation du liquide de refroidissement dans un moteur selon l'invention;
- la figure 5 représente une vue de face du moteur complet selon la flèche V de la figure 6;
- la figure 6 représente une vue de côté du moteur complet selon la flèche VI sur la figure 5;
- la figure 7 représente une vue en perspective éclatée schématique du moteur, limité au bloc-cylindres et aux chemises de cylindre selon la ligne VII-VII de la figure 5;
- la figure 8 représente une vue de dessus du bloc moteur selon la ligne VIII-VIII de la figure 6, les deux chemises du cylindre ayant été coupées au niveau de la collerette;
- la figure 9 représente la coupe brisée selon la ligne IX-IX du bloc-cylindres et de la chemise de cylindre de la figure 8 dans sa partie inférieure, et selon la ligne XV-XV dans sa partie supérieure.
- la figure 10 représente une vue de dessous de la culasse selon la ligne X-X de la figure 6 ou 11;
- la figure 11 représente une vue de côté de la culasse selon la flèche XI de la figure 10;
- la figure 12 représente la coupe de la culasse de la figure 10 selon la ligne XII-XII;
- la figure 13 représente une coupe brisée de la figure 11 selon la ligne XIII-XIII;
- la figure 14 représente une coupe brisée de la figure 11 selon la ligne XIV-XIV;
- la figure 15 montre finalement, par assemblage des coupes représentées aux figures 9 et 13, la circulation du liquide de refroidissement dans le bloc-cylindres et la culasse;
Dans toutes les figures ci-dessus énumérées, les parties hachurées horizontales discontinues représentent le liquide de refroidissement, et les flèches non référencées le sens de circulation dudit liquide. De façon générale le bloc-cylindres est désigné par la référence 1 et la culasse par la référence 2. Les autres parties du moteur ne concernant pas directement l'invention (carter d'huile, filtre à huile, pistons, bielles, poulies, etc.) sont, soit non représentées, soit non référencées.

Le bloc-cylindres 1 et la culasse 2, dans lesquels s'effectue la circulation du liquide de refroidissement, sont positionnés par des goupilles d'assemblage 26 venant dans des trous 38 aménagés dans la culasse 1, et assemblés par des moyens appropriés telles que des vis de fixation engagées dans des trous 20. Sur les figures 5 et 6 sont représentés le conduit d'arrivée 3 et le conduit de sortie 5 du liquide de refroidissement, lesdits conduits étant respectivement fixés par des pattes de fixation 8 et des vis 9 au bloc-cylindres 1, et par une patte 12 et une vis de fixation 13 à la culasse; les flèches représentent l'entrée principale 4 du liquide de refroidissement, et sa sortie principale 7.

Sur la figure 6, il apparaît également que les conduits 3 et 5 sont positionnés sur la même face du moteur que les orifices d'admission 15 du mélange carburant. Sur la figure 6, on a également représenté en pointillés les orifices d'arrivée 16 et de sortie 18 du liquide de refroidissement : cela fait apparaître, conformément au schéma de principe 4 que l'orifice de sortie a un diamètre inférieur à celui de l'orifice d'entrée.

La figure 7, qui représente une vue perspective éclatée est destinée à mieux comprendre le mode de circulation de l'eau selon l'invention ainsi que les vues et les coupes des figures suivantes. Outre les éléments déjà décrits, les trous 10 servent à fixer les pattes 8. Sur la surface plane du bloc-cylindres 1 apparaissent les cheminées de communication entre le bloc-cylindres et la culasse, les cheminées 22, côté entrée/sortie liquide de refroidissement, ayant une section inférieure à celles 24 qui sont à l'opposé; cette différence apparaît encore plus nettement sur la figure 8, ou sur la figure 10, où sont représentés les orifices de communication 23 et 25 pratiqués dans la culasse en regard des cheminées 22 et 24 du bloc-cylindres. Cette différence de section permet de forcer la circulation du liquide de refroidissement dans l'évidement annulaire 34, avant le passage dans les canaux de circulation 36 de la culasse.

La figure 7 fait également apparaître que les chemises de cylindres 28, possédant des collerettes hautes 30 et basses 31 sur lesquelles sont prévus des plats 32 et 33 permettant l'immobilisation desdites chemises en rotation.

Outre les éléments déjà mentionnés, les figures 8 et 9 permettent de comprendre la circulation du liquide de refroidissement dans le bloc-cylindre 1 depuis l'entrée 26 jusqu'aux cheminées 22 et 24, en communication respectivement avec les trous 23 et 25 de culasse 2, représentée à la figure 10 en vue de dessous.

La figure 10 montre également les canaux de circulation 36 du liquide de refroidissement entre les différentes parties usinées dans la culasse pour les sièges de soupape 43, et les puits de bougie 44.

La figure 11, qui fait apparaître en pointillés les orifices d'échappement 40 des gaz, sur le côté opposé aux orifices de sortie 18 du liquide de refroidissement, permet de mieux comprendre les coupes représentées dans les figures 13 et 14, qui, complétées par la coupe de la figure 12, illustrent la circulation du liquide de refroidissement dans les canaux 36 de la culasse 2.

En dernier lieu la figure 15, constituée par l'assemblage des figures 9 et 13, représente une synthèse des explications détaillées qui précèdent, en montrant la circulation du liquide de refroidissement dans le bloc-cylindre 1 et la culasse 2, perpendiculairement à l'alignement des cylindres, depuis l'orifice d'entrée 16, à travers l'évidement annulaire 34 de la chemise de cylindre 28, puis des cheminées en communication 22-23 et 24-25, pour passer enfin dans les canaux de circulation 36 jusqu'à l'orifice de sortie 18, se situant sur la même face du moteur que l'orifice d'entrée 16 mais ayant un diamètre inférieur.

Dans cet exemple détaillé les entrées et sorties du liquide de refroidissement sont situées du côté de la pipe d'admission du mélange de carburant; il est également possible en restant dans le cadre de l'invention de réaliser un moteur ayant les entrées et sorties du liquide de refroidissement du côté des pipes d'échappement. De même, en restant dans le cadre de l'invention, il est possible de réaliser des moteurs ayant plus de deux cylindres et/ou une cylindrée supérieure à 250 cc ou encore des moteurs à deux temps, ou des moteurs ayant un carburant autre que l'essence.

Le système de refroidissement selon l'invention permettra dans tous les cas d'obtenir un gain en rendement et/ou en consommation de carburant. Selon une réalisation préférée, le gain précité ainsi qu'une réduction du taux de produits nocifs dans les gaz d'échappement est obtenu en faisant tourner le moteur à régime constant.

Les moteurs selon l'invention, en tant que moteur principal ou moteur auxiliaire, trouvent leur application dans tous types d'engins tels que les véhicules automobiles, et dans l'entraînement de tous types de machines, tels que des pompes ou des générateurs de courant électrique.

## Revendications

1. Moteur à combustion interne refroidi par un liquide en légère surpression ayant un bloc-cylindres (1), une culasse (2), au moins deux cylindres et des moyens de circulation du liquide de refroidissement, entre des orifices d'entrée (16) et des orifices de sortie (18), comportant des évidements annulaires (34) de cylindres adjacents communiquant entre eux et ménagés autour de chaque chemise de cylindre (28), et des cheminées (22,24) pratiquées dans le bloc-cylindres, communiquant avec des cheminées (23,25) pratiquées dans la culasse, lesdites cheminées (23,25) étant elles-mêmes en communication avec des canaux de circulation (36) aménagés dans la culasse jusqu'aux orifices de sortie (18), situés sur la même face du moteur que l'orifice d'entrée (16), les orifices d'entrée et de sortie (16,18) ayant leurs axes situés sensiblement dans le plan de symétrie de chaque évidement annulaire (34) de section sensiblement constante sur toute la hauteur de la chemise (28) perpendiculairement au plan d'alignement des cylindres.

2. Moteur à combustion interne selon la revendication 1, caractérisé en ce que les orifices de sortie (18) du liquide de refroidissement ont une section inférieure à celle des orifices d'entrée (16).

3. Moteur à combustion interne selon la revendication 1, caractérisé en ce que les cheminées de communication entre le bloc-cylindre et la culasse (22,23), situées du côté entrée/sortie du liquide de refroidissement ont une section inférieure à celle des cheminées (24,25) situées à l'opposé.

4. Moteur à combustion interne selon la revendication 1, caractérisé en ce que chaque chemise de cylindre comporte une collerette supérieure (30) et une collerette inférieure (31), s'étendant radialement vers l'extérieur, et en ce que chaque collerette comporte un plat (32 et 33) qui, avec le plat correspondant de la chemise voisine, immobilise la chemise en rotation.

## Claims

1. Internal combustion engine coold by a slightly surpressed liquid including a cylinder block (1), a cylinder head (2), at least two cylinders and cooling liquid circulating means, between inlet orifices (16) and outlet orifices (18), comprising annular hollowings (34) of adjacent cylinders communicating between them and arranged around each cylinder liner (28), and ducts (22, 24) formed in the cylinder block, communicating with ducts (23, 25) formed in the cylinder head, said ducts (23, 25) being themselves in communication with circulation channels (36) arranged in the cylinder head up to outlet orifices (18), located on the same face of the engine as the inlet orifice (16), the inlet and outlet orifices (16, 18) having their axes situated substantially in the symmetry plane of each annular hollowing (34) of cross section substantially constant on the whole height of the liner (28) perpendicularly to the cylinders alignement plane.

2. Internal combustion engine according to claim 1, characterized in that the cooling liquid outlet orifices (18) have a cross section less than that of the inlet orifices (16).

3. Internal combustion engine according to claim 1, characterized in that the communication ducts between the cylinder block and the cylinder head (22, 23), located at the inlet/outlet side of the cooling liquid have a cross section less than that of the ducts (24, 25) located opposite thereto.

4. Internal combustion engine according to claim 1, characterized in that each cylinder liner includes an upper collar (30) and a lower collar (31) extending radially outward, and in that each collar includes a flat (32 and 33) which, with the corresponding flat of the neighbouring liner, blocks rotation of the liner.

## Patentansprüche

1. Brennkraftmotor, der von einer unter leichtem Überdruck stehenden Flüssigkeit gekühlt ist, mit einem Zylinderblock (1), einem Zylinderkopf (2), mindestens zwei Zylindern und Mitteln für die Zirkulation der Kühlflüssigkeit zwischen Einlaßöffnungen (16) und Auslaßöffnungen (18), umfassend ringförmige Ausnehmungen (34) von benachbarten Zylindern, die miteinander kommunizieren und um jede Zylinderbüchse (28) ausgearbeitet sind, sowie Schlote (22, 24), die in den Zylinderblock eingearbeitet sind, in Kommunikation mit Schloten (23, 25), die in den Zylinderkopf eingearbeitet sind, welche Schlote (23, 25) ihrerseits in Kommunikation stehen mit Zirkulationskanälen (36), die in den Zylinderkopf bis zu den Auslaßöffnungen (18) eingearbeitet sind, angeordnet auf derselben Seite des Motors wie die Einlaßöffnung (16), wobei die Einlaß- und Auslaßöffnungen (16, 18) ihre Achsen im wesentlichen in der Symmetrieebene jeder ringförmigen Ausnehmung (34) mit einem im wesentlichen konstanten Querschnitt auf der gesamten Höhe der Büchse (28) senkrecht zur Ausfluchtungsebene der Zylinder haben.

2. Brennkraftmotor nach Anspruch 1, dadurch gekennzeichnet, daß die Auslaßöffnungen (18) der Kühlflüssigkeit einen Querschnitt aufweisen, der kleiner ist als jener der Einlaßöffnungen (16).

3. Brennkraftmotor nach Anspruch 1, dadurch gekennzeichnet, daß die Schlote der Kommunikation zwischen dem Zylinderblock und dem Zylinderkopf (22, 23), angeordnet auf der Einlaß/Auslaßseite der Kühlflüssigkeit, einen Querschnitt besitzen, der kleiner ist als der der gegenüberliegenden Schlote (24, 25).

4. Brennkraftmotor nach Anspruch 1, dadurch gekennzeichnet, daß jede Zylinderbüchse einen oberen Kragen (30) und einen unteren Kragen (31) besitzt, der sich radial nach außen erstreckt, und daß jeder Kragen eine Abflachtung (32 und 33) aufweist, die mit der entsprechenden Abflachung der benachbarten Büchse die Büchse gegen Drehung blockiert.
